# EUROPÄISCHE PATENTSCHRIFT

(11) **EP 0 865 935 B1**
(45) Veröffentlichungstag und Bekanntmachung des Hinweises auf die Patenterteilung: **04.10.2001**
(21) Anmeldenummer: 98101581.1
(22) Anmeldetag: 30.01.1998
(51) Int. Cl.: B42D 15/00

(54) **Flexibler, bedruckbarer Bogen mit Randversteifung**
Flexible, printable sheets with stiffened edges
Feuilles imprimables et flexibles avec des bords renforcés

(30) Priorität: 04.03.1997 CH 51297
(43) Veröffentlichungstag der Anmeldung: 23.09.1998
(73) Patentinhaber: Celfa AG, 6423 Seewen (CH)
(72) Erfinder: Gaul, Albrecht, CH-6430 Schwyz (CH)
(74) Vertreter: Blum, Rudolf Emil Ernst

(56) Entgegenhaltungen:
- EP-A- 0 702 338
- US-A- 4 469 319
- US-A- 5 037 082

## Beschreibung

Die Erfindung betrifft einen flexiblen, bedruckbaren Bogen, insbesondere eine Kunststoffolie oder ein Laminat mit Kunststoffolie, sowie ein Verfahren zum Bedrucken dieses Bogens in einem Druckgerät gemäss Oberbegriff der unabhängigen Ansprüche.

Beim Bedrucken von Bogen in einem Druckgerät, z.B. einem Drucker oder einem Kopiergerät, ist es wichtig, dass der Bogen vom Einzugsmechanismus und den Transportrollen sicher und exakt ergriffen und transportiert wird. Insbesondere bei problematischen Bogentypen, wie z.B. klaren, transparenten und opaquen Folien oder Spezialpapieren, ist ein sicheres und exaktes Ergreifen bzw. Transportieren jedoch nicht in jedem Fall gewährleistet.

In EP-A-702 338 und US-A-5 037 082 werden Vorschubgeräte offenbart, die den Bogen während dem Vorschub verbiegen, um bessere Steifigkeit zu erreichen.

Es stellt sich deshalb die Aufgabe, einen Druckbogen und ein Verfahren der eingangs genannten Art bereitzustellen, bei denen diese Probleme reduziert oder vermieden werden.

Diese Aufgabe wird vom Gegenstand der unabhängigen Ansprüche erfüllt.

Erfindungsgemäss wird also in mindestens einem Randbereich des Bogens zumindest eine permanente längliche Verformung angeordnet, mit welcher die Steifigkeit des Randbereichs erhöht wird. Überraschenderweise zeigt es sich, dass mit dieser einfachen Massnahme auch sehr problematische Bogentypen, wie z.B. Kunststoffolien, von einem Druckgerät sicher und exakt verarbeitet werden können, ohne dass im Druckgerät spezielle Massnahmen vorzusehen wären.

In einer bevorzugten Ausführung verläuft die Verformung parallel zum jeweiligen Rand des Bogens, so dass die Steifigkeit parallel zum Bogenrand erhöht wird.

Als besonders vorteilhaft erweisen sich Verformungen in Form von Sicken, da diese einerseits einfach herzustellen sind, andererseits die Planarität des Bogens nicht beeinträchtigen, sondern, im Gegenteil, verbessern. Bei den meisten Bogenqualitäten kann ein Rand mit einer einzigen Sicke ausreichend versteift werden.

Die Bogen werden so durch das Druckgerät geführt, dass der mit der Verformung versehene Rand vorne liegt und als erster mit dem Einführmechanismus bzw. den Rollen in Berührung kommt.

Die Erfindung eignet sich besonders für Hellraumprojektorfolien, andere Kunststoffolien oder Papiere.

Weitere bevorzugte Ausführungen sowie Anwendungen der Erfindung ergeben sich aus den abhängigen Ansprüchen und aus der nun folgenden Beschreibung einiger Ausführungsbeispiele anhand der Figuren. Dabei zeigen:
Figur 1 eine erste Ausführung eines erfindungsgemässen Bogens,
Figur 2 einen Schnitt durch den rechten Randbereich von Fig. 1,
Figur 3 einen Schnitt durch den Randbereich einer Folie mit abziehbarem Papierstreifen,
Figur 4 eine zweite Ausführung eines erfindungsgemässen Bogens mit Sicken entlang allen Rändern,
Figur 5 eine dritte Ausführung eines erfindungsgemässen Bogens mit einem Sickenpaar,
Figur 6 eine vierte Ausführung der Erfindung,
Figur 7 einen Schnitt durch eine alternative Randverformung und
Figur 8 einen Schnitt durch eine weitere alternative Randverformung.

Der Grundaufbau eines bevorzugten Ausführungsbeispiels der Erfindung ergibt sich aus den Figuren 1 und 2. Hier wird eine Hellraumprojektorfolie 1 dargestellt, welche ein übliches Format, z.B. A4, besitzt. Die Folie besteht aus einem flexiblen Kunststoff. Das Folienmaterial ist so gewählt, dass es den jeweiligen Anforderungen gerecht wird. Zur Verwendung in Laserdruckern oder Photokopierern wird ein hitzebeständiges Material, insbesondere ein Polyester, bevorzugt Polyethylenterephtalat, eingesetzt. Je nach Druckverfahren kann die Oberfläche der Folie glatt, aufgerauht und/oder beschichtet sein. Für Inkjet-Drucker wird die Folie z.B. hydrophil beschichtet.

In einem Randbereich der Folie 1 ist eine Sicke 3 ausgeformt, die parallel zum entsprechenden Rand 2 verläuft und sich über die ganze Länge des Bogenformats erstreckt. Die Sicke 3 ist eine permanente Verformung, welche in die ansonsten plane Folie eingedrückt ist. Sie bewirkt eine Versteifung der Folie im Bereich des Randes 2.

Im vorliegenden Beispiel besitzt die Sicke eine Breite von etwa 1 mm und eine Tiefe von etwa 0.3 mm, wobei die Dicke des Bogens etwa 0.13 mm beträgt. Der Abstand der Sicke vom nächsten Rand 2 beträgt etwa 5 mm.

Zum Bedrucken wird die Folie 1 mit ihrem Rand 2 voran durch das Druckgerät geführt. Die Sicke verleiht dem Randbereich eine bessere Steifigkeit und verbessert auch die Planlage der Folie auf den Trommeln. Deshalb ist die erfindungsgemässe Folie im Druckgerät leichter zu ergreifen und zu transportieren als eine herkömmliche Folie gleicher Dicke. Die Passung, d.h. die Positionierung des Druckbilds auf dem Bogen, wird ebenfalls verbessert. Dies gilt nicht nur bei Einzelblatteinzug, sondern auch bei Einzug ab Stapel bzw. Kasettenstapel.

Die Sicke 3 kann zum Beispiel mittels Einpressen erzeugt werden, indem die Folie zwischen einer Gummitrommel und einem Andruckrad hindurchgeführt wird, welche mit einer gegebenen Kraft aufeinander gedrückt werden. Der Durchmesser des Andruckrads ist so bemessen, dass eine Sicke der gewünschten Breite ausgeformt wird. Dieser Herstellungsschritt kann bei Zimmertemperatur ausgeführt werden. Es ist jedoch auch denkbar, die Sicke bei erhöhter Temperatur zu formen.

Wie in Figur 3 gezeigt, kann die Folie 1 auch beschichtet sein. So ist es zum Beispiel üblich, gewisse Transparentfolien mit einem abziehbaren Papierstreifen 4 oder Papierbogen zu versehen, welcher die Lichtschranken des Druckgeräts auslöst. In diesem Fall kann die Sicke 3 sowohl in der Folie 1 als auch in der Beschichtung ausgeformt sein.

Je nach Anwendungsgebiet des Folienformates empfiehlt es sich, in mehr als einem Randbereich eine Sicke vorzusehen. So zeigt Fig. 4 einen Bogen, bei welchem bei jeder Kante eine Sicke 3 angeordnet ist. Bei einem derart ausgerüsteten Format braucht nicht darauf geachtet zu werden, in welcher Orientierung es durch das Druckgerät geführt wird.

Die Sicken bzw. Verformungen sind jedoch in der Regel nur im Randbereich des Bogens ausgeformt, während die übrige Bogenfläche im wesentlichen glatt ist, so dass sie den Druck in konventioneller Weise aufnimmt.

Wie in Figur 5 illustriert, können pro Bogenkante auch mehrere parallele Sicken 3a, 3b vorgesehen sein. Auf diese Weise kann bei gleichbleibender Sickentiefe eine höhere Steifigkeit erreicht werden.

In Figur 6 wird eine Ausführung gezeigt, bei welcher mehrere, nicht parallele Sicken 5 zur Verstärkung des Randbereichs verwendet werden.

Es ist auch denkbar, den Formatrand zum Erzielen der gewünschten Steifigkeit in anderer Weise zu verformen. Zwei entsprechende Beispiele sind in den Figuren 7 und 8 gezeigt. In Figur 7 ist der Bogenrand zur Bildung einer zum Rand parallelen Stufe 6 verformt worden, in Figur 8 wurde eine Rundung 7 ausgeformt. In beiden Fällen wird durch die längliche, sich dem Rand entlang erstreckende Verformung eine höhere Randsteifigkeit erreicht. Die Verwendung einer Sicke wird jedoch bevorzugt, da sie eine bessere Planarität und Steifigkeit des Formats gewährleistet.

Soweit wurde die Erfindung anhand einer Hellraumprojektorfolie aus transparentem Kunststoffmaterial beschrieben. Sie kann jedoch auch für jegliche andere Arten flexibler, bedruckbarer Bogen eingesetzt werden, z.B. für nicht transparente Kunststoffe, für Papiere aller Art oder für Laminate, wie z.B. selbstklebende Verbunde. In all diesen Materialien wird durch die Anordnung einer oder mehrerer Sicken bzw. Ausformungen im Randbereich eine Versteifung erreicht, die die automatische Verarbeitung in einem Drucker oder Kopiergerät vereinfacht.

## Patentansprüche

1. Flexibler bedruckbarer Bogen (1), insbesondere Kunststoffolie oder Laminat mit Kunststoffolie, zur Verwendung als Drucksubstrat, **dadurch gekennzeichnet, dass** in mindestens einem Randbereich des Bogens mindestens eine permanente längliche Verformung (3, 5, 6, 7) zur Erhöhung der Randsteifigkeit angeordnet ist.

2. Bogen nach Anspruch 1, **dadurch gekennzeichnet, dass** die mindestens eine Verformung (3, 5, 6, 7) parallel zum nächstliegenden Rand (2) des Bogens (1) verläuft.

3. Bogen nach Anspruch 2, **dadurch gekennzeichnet, dass** bei mindestens zwei, vorzugsweise allen Rändern (2) des Bogens mindestens eine Verformung (3, 5, 6, 7) vorgesehen ist.

4. Bogen nach einem der vorangehenden Ansprüche, **dadurch gekennzeichnet, dass** die mindestens eine Verformung mindestens eine im Bogen (1) ausgeformte Sicke (3) ist.

5. Bogen nach Anspruch 4, **dadurch gekennzeichnet, dass** die Sicke (3) eine Breite von ca. 1 mm und/oder eine Tiefe von ca. 0.3 mm aufweist.

6. Bogen nach einem der Ansprüche 4 oder 5, **dadurch gekennzeichnet, dass** genau eine Sicke (3) in mindestens einem Randbereich des Bogens (1) angeordnet ist.

7. Bogen nach einem der vorangehenden Ansprüche, **dadurch gekennzeichnet, dass** er eine Hellraumprojektorfolie ist.

8. Bogen nach einem der vorangehenden Ansprüche, **dadurch gekennzeichnet, dass** er aus einem Polyestersubstrat, insbesondere aus Polyethylenterephtalat besteht.

9. Bogen nach einem der vorangehenden Ansprüche, **dadurch gekennzeichnet, dass** er zum Bedrucken in einem Kopiergerät, Laserdrucker oder Inkjet-Drucker geeignet ist.

10. Bogen nach einem der vorangehenden Ansprüche, **dadurch gekennzeichnet, dass** die Verformung bzw. Verformungen nur in den Randbereichen des Bogens angeordnet ist bzw. sind, derart, **dass** die übrige Bogenfläche im wesentlichen glatt ist.

11. Bogen nach einem der vorangehenden Ansprüche, **dadurch gekennzeichnet, dass** entlang jeder Kante des Bogens eine Verformung angeordnet ist.

12. Verfahren zum Bedrucken eines Bogen nach einem der vorangehenden Ansprüche in einem Druckgerät, insbesondere in einem Drucker oder Kopiergerät, **dadurch gekennzeichnet, dass** entlang des Randbereichs, mit welchem voran der Bogen durch das Druckgerät geführt wird, mindestens eine permanente längliche Verformung zur Erhöhung der Randsteifigkeit ausgeformt ist.

## Claims

1. Flexible, printable sheet (1), in particular plastic sheet or laminated sheet with plastic foil for use as a printing-substrate, **characterized in that** at least one lasting, elongated deformation (3, 5, 6, 7) is provided along at least one edge region of the sheet in order to enhance the edge-stiffness.

2. Sheet according to claim 1, **characterized in that** said at least one deformation (3, 5, 6, 7) runs parallel to the nearest edge (2) of the sheet (1).

3. Sheet according to claim 2, **characterized in that** at least one deformation (3, 5, 6, 7) is provided along at least two and preferably along all edges (2) of the sheet.

4. Sheet according to any preceding claim, **characterized in that** at least one deformation consists of at least one flute (3) shaped in the sheet (1).

5. Sheet according to claim 4, **characterized in that** the flute has a width of about 1 mm and/or a depth of about 0.3 mm.

6. Sheet according to claim 4 or 5, **characterized in that** exactly one flute (3) is shaped in at least one edge domain of the sheet (1).

7. Sheet according to any preceding claim, **characterized in that** it is an overhead projection sheet.

8. Sheet according to any preceding claim, **characterized in that** it consists in a polyester substrate, in particular of polyethyleneterephthalate.

9. Sheet according to any preceding claim, **characterized in that** it is appropriate for being printed in a copying machine, a laser printer or an inkjet printer.

10. Sheet according to any preceding claim, **characterized in that** the deformation, or the deformations, is respectively are placed only in the vicinity of the edges of the sheet, so that its remaining surface is essentially smooth.

11. Sheet according to any preceding claim, **characterized in that** a deformation is provided along each edge of the sheet.

12. Method for printing a sheet according to one of the preceding claims in a printing device, in particular in a printer or a copying machine, **characterized in that** at least one lasting, elongate deformation is provided along the leading edge of the sheet when it passes through the printing device.

## Revendications

1. Feuille flexible (1) pouvant être imprimée, en particulier feuille en plastique ou aggloméré comportant au moins un feuillet plastique, destinée à servir de support d'impression, **caractérisé en ce qu'**au moins le voisinage d'un bord comporte au moins une déformation longitudinale permanente (3, 5, 6, 7) servant à augmenter la rigidité du bord.

2. Feuille selon la revendication 1, **caractérisée en ce qu'**au moins une telle déformation (3, 5, 6, 7) s'étend parallèlement au bord (2) de la feuille (1) le plus proche.

3. Feuille selon la revendication 2, **caractérisée en ce qu'**au moins une déformation (3, 5, 6, 7) est prévue au voisinage d'au moins deux et de préférence au voisinage de tous les bords (2) de la feuille.

4. Feuille selon une des revendications précédentes, **caractérisée en ce qu'**au moins cette unique déformation est composée d'au moins une moulure (3) de la feuille (1).

5. Feuille selon la revendication 4, **caractérisée en ce que** la moulure (3) possède une largeur d'environ 1 mm et/ou une profondeur d'environ 0.3 mm.

6. Feuille selon une des revendications 4 ou 5, **caractérisée en ce qu'**exactement une moulure (3) est disposée dans au moins une marge de la feuille (1).

7. Feuille selon une des revendications précédentes, **caractérisée en que** c'est une feuille de rétroprojection.

8. Feuille selon une des revendications précédentes, **caractérisée en ce qu'**elle consiste en un substrat de polyester, en particulier de polyethylèneterephthalate.

9. Feuille selon une des revendications précédentes, **caractérisée en ce qu'**elle est appropriée pour être imprimée dans un copieur, un copieur à laser ou un copieur à jet d'encre.

10. Feuille selon une des revendications précédentes, **caractérisée en ce que** la déformation, ou les déformations, ne se trouve, respectivement ne se trouvent que près des bords de la feuille, de manière à ce que la surface restante de la feuille est essentiellement lisse.

11. Feuille selon une des revendications précédentes, **caractérisée en ce qu'**une déformation court le long de chaque bord de la feuille.

12. Procédé pour l'impression d'une feuille selon une des revendications précédentes dans une machine à imprimer, en particulier dans une imprimante ou une copieuse, **caractérisé en ce qu'**au moins une déformation allongée permanente destinée à augmenter la rigidité du bord est présente le long du bord antérieur de la feuille lors de son passage à travers la machine à imprimer.
